# EUROPÄISCHE PATENTSCHRIFT

(11) **EP 2 395 183 B1**
(45) Veröffentlichungstag und Bekanntmachung des Hinweises auf die Patenterteilung: **08.03.2017**
(21) Anmeldenummer: 11165838.1
(22) Anmeldetag: 12.05.2011
(51) Int. Cl.: E05B 19/00, E05B 35/00

(54) **Profilzylinderschlüssel**
Profile cylinder key
Clé de cylindre profilé

(30) Priorität: 20.05.2010 DE 102010029166
(43) Veröffentlichungstag der Anmeldung: 14.12.2011
(73) Patentinhaber: BKS GmbH, 42549 Velbert (DE)
(72) Erfinder: Gerhard, Hennecke, 42555 Velbert (DE); Sven, Roppelt, 42579 Heiligenhaus (DE); Klaus, Ziaja, 45130 Essen (DE)
(74) Vertreter: DREISS Patentanwälte PartG mbB

(56) Entgegenhaltungen:
- EP-A1- 0 651 117
- EP-A2- 1 728 944
- WO-A1-96/20325
- DE-A1- 19 729 234
- FR-A1- 2 522 053
- FR-A1- 2 759 406

## Beschreibung

Die vorliegende Erfindung betrifft eine Kombination aus einem Profilzylinder und einem zugehörigen Profilzylinderschlüssel.

Profilzylinderschlüssel sind allgemein bekannt. Sie weisen eine Schlüsselreide auf und einen von der Schlüsselreide ausgehenden Schlüsselschaft. Üblicherweise befinden sich am Schlüsselschaft Ausnehmungen zum mechanischen Ausrichten von Zuhaltungen, die an einem zugehörigen Profilzylinder oder Schließzylinder vorgesehen sind. Diese Zuhaltungen bestehen nach dem Stand der Technik aus Kernstiften und Gehäusestiften und werden in Richtung zum Schließkern eines derartigen Profilzylinders federbeaufschlagt. Durch das Ausrichten der Zuhaltungen, was bei vollständig eingestecktem Profilzylinderschlüssel erfolgt, werden die Trennebenen der Kern- und Gehäusestifte so verlagert, dass letztlich alle Trennebenen gemeinsam in der Drehfläche des Schließkerns im Gehäuse des Profilzylinders liegen, so dass der Schließkern dann frei drehbar ist.

Derartige Profilzylinderschlüssel haben sich hervorragend bewährt, da sie für den redlichen Verbraucher eine hohe Sicherheit bieten. Alle namhaften Hersteller haben sich nämlich verpflichtet, derartige Profilzylinderschlüssel nur nach Vorlage einer entsprechenden Sicherungskarte selbst zu kopieren oder kopieren zu lassen.

Das Problem entsteht allerdings dann, wenn mit den heute zugänglichen Kopierfräsverfahren derartige Schlüsselrohlinge nachgefräst werden, um dann die entsprechenden Ausnehmungen am Schlüsselschaft einfach zu übernehmen.

Dies lässt sich mit den Geschäftsprinzipien eines namhaften Herstellers von derartigen Profilzylinderschlüsseln und zugehörigen Profilzylindern dann nicht mehr vereinbaren, wenn der Hersteller selbst sich an die entsprechenden Zusagen halten will, die er mit Übergabe der Sicherungskarte versichert, Dritte allerdings jedermann auf Abruf einen unzulässig kopierten Nachschlüssel liefern können.

Aus der FR 2 522 053 A1 und der FR 2 759 406 A1 ist jeweils ein Profilzylinderschlüssel für einen Profilzylinder bekannt. Der Profilzylinderschlüssel besitzt ein bewegliches Element. Aus der DE 197 29 234 A1 ist ebenfalls ein Profilzylinderschlüssel mit einem integrierten beweglichen Element bekannt.

Der vorliegenden Erfindung liegt daher die Aufgabe zugrunde, eine Kombination aus einem Profilzylinder und einem zugehörigen Profilzylinderschlüssel so weiterzubilden, dass die Kopiersicherheit weiter erhöht wird, ohne dass zusätzliche elektronische Kennungen etc. notwendig werden.

Diese Aufgabe wird mit einer Kombination aus einem Profilzylinder und einem Profilzylinderschlüssel gelöst, welche die Merkmale des Hauptanspruchs aufweist.

Aus der Erfindung ergibt sich zunächst der Vorteil, dass beim Fertigen einer unzulässigen Kopie für den Kopierer die Funktion des Koppelelements nicht klar erkennbar ist, da er die Zugangsberechtigungsposition, die das Koppelelement möglicherweise besitzt, nicht erkennen kann.

Die Zugangsberechtigungsposition des Koppelements kann irgendwo innerhalb des freien Bewegungsbereichs des Koppelelements liegen oder ebenso im Bereich möglicher Endanschläge.

Will man mit einer unzulässigen Kopie daher die Information des Koppelelements übergehen, ist dies nur möglich in

Verbindung mit den Kenntnissen der mechanischen Informationen, die auf einem zugehörigen Profilzylinder vorgesehen sind.

Da die zwei vorbestimmten Positionen der beiden Kontaktbereiche des Koppelelements, die sich letztlich in Abständen zu der Drehfläche des Schließkerns im Profilzylinder äußern, im allgemeinen nicht bekannt sind und auch nicht einfach rekonstruierbar sind, lässt sich der Profilzylinderschlüssel der erfindungsgemäßen Kombination auch nicht einfach auf einem Kopierfräsautomaten oder ähnlichem nachfertigen.

Dabei kommt ein besonderer Aspekt der Erfindung zum Tragen: Allein das Vorhandensein des Koppelelements lässt noch keine Aussage darüber zu, ob das Koppelelement tatsächlich auch bei einem zugehörigen Profilzylinder benötigt wird oder nicht.

Auf diese Weise geht von dem erfindungsgemäßen Koppelelement auch eine gewisse abschreckende Wirkung aus, die die Fertigung von unzulässigen Nachschlüsseln zuverlässig verhindern wird.

Wesentlich an der Erfindung ist die Tatsache, dass die beiden Kontaktbereiche zumindest paarweise oder mehrfach vorhanden sind und dass ohne Kenntnisse der genauen Konstruktion des zugehörigen Profilzylinders keine der beiden den Zutritt ermöglichenden Positionen der Kontaktbereiche und somit auch nicht die Zutrittsberechtigungsposition des Koppelelements erkennbar ist.

Dieser Vorteil wird dadurch erreicht, dass der Bewegungsbereich des Koppelelements, innerhalb dessen das Koppelelement hin- und herbeweglich ist, zwar durch Anschläge begrenzt ist, dass aber die Zutrittsberechtigungsposition des Koppelelements hieraus nicht herleitbar ist, weil sich die Zutrittsberechtigungsposition des Koppelelements irgendwo innerhalb des Bewegungsbereichs, der durch die beiden Anschläge begrenzt ist, ergibt durch das Zusammenwirken der beteiligten Koppelzuhaltungen, sofern vorhanden.

Vorteilhafterweise wird das Koppelelement an einer Drehachse schwenkbeweglich gelagert, sodass es mit seinen Kontaktbereichen gegensinnig bewegt wird.

Das Koppelelement kann auch in einem Durchbruch des Schlüsselschafts sitzen, so dass es von beiden Breitseiten des Schlüsselschafts aus gesehen beaufschlagbar ist.

Wird die Drehachse des Koppelelements parallel zur Längsrichtung des Schlüsselschafts angeordnet, ergibt sich der zusätzliche Vorteil, dass man mit lediglich einem einzigen Koppelelement auch zu einem Wendeschlüssel kommen kann, was allerdings voraussetzt, dass die Drehachse des Koppelelements in der Längsmitte des Schlüsselschafts verläuft und von beiden Randkanten denselben Abstand bildet.

Hierauf wird anhand eines besonderen Wendeschlüssels noch eingegangen.

Zweckmäßiger Weise wird das Koppelelement möglichst tief im Schlüsselkanal angeordnet, das heißt von der Schlüsselspitze aus gesehen bevorzugt im vorderen Bereich des Profilzylinderschlüssels.

Andererseits kann die Schlüsselspitze selbst auch als Koppelelement ausgebildet sein.

Auf diese Besonderheit wird noch eingegangen.

Als weitere Besonderheit weist der Profilzylinderschlüssel der erfindungsgemäßen Kombination mit einem Koppelelement, welches die Schlüsselspitze selbst bildet, eine von der Schlüsselspitze ausgehende Längsnut auf, die auf einer der beiden Breitseiten des Schlüsselschafts angeordnet ist.

Die Längsnut ist kurvenartig gestaltet und erweckt den Eindruck, dass sie mit schließzylinderseitig vorgesehenen Schließelementen zusammenwirkt.

Dabei kann jedoch allein durch Betrachtung der Längsnut nicht gesagt werden, ob dies tatsächlich so ist.

In jedem Falle jedoch lässt sich durch diese Längsnut die Kopiersicherheit des Profilzylinderschlüssels weiter erhöhen, weil für die Fertigung der kurvig verlaufenden Längsnut entsprechende Kopierfräsmaschinen mit entsprechend vielen Freiheitsgraden notwendig sind.

Die Längsnut kann vorzugsweise bezüglich der Schlüssellängsachse exzentrisch verlaufen und auch punktsymmetrisch am Schlüsselschaft angeordnet sein, sofern es sich um einen Wendeschlüssel handelt.

Dabei kann auch zugrunde gelegt werden, dass ein an der Schlüsselspitze angeordnetes Koppelement eine bestimmte Drehposition einnehmen muss, um einen stufenfreien Übergang der Längsnut zwischen dem spitzenseitig angeordneten Koppelelement und dem verbleibenden Schlüsselschaft zu gewährleisten.

Diese Maßnahme erhöht die Kopiersicherheit zusätzlich, weil ein Kopieren der Längsnut dann zusätzlich auch eine entsprechende Drehstellung der Schlüsselspitze voraussetzt, um den besagten stufenfreien Übergang an der Ansetzstelle des Koppelelementes am Schlüsselschaft zu gewährleisten.

Vorzugsweise weist die Längsnut zusätzlich an ihrem Beginn, der an der Schlüsselspitze zu sehen ist, einen Einlauftrichter auf.

Dieser Einlauftrichter erweckt den zusätzlichen Eindruck einer beabsichtigten mechanischen Funktion der Längsnut am zugehörigen Profilzylinder ohne dass erkennbar wäre, ob der zugehörige Profilzylinder entsprechend vorgerichtet ist oder nicht.

Von Besonderheit ist eine Weiterbildung der Erfindung, bei welcher der Schlüsselschaft einen in etwa 8-förmigen Querschnitt aufweist mit einem verbreiterten Taillenbereich und ein zugehöriger Profilzylinder in seinem kreiszylindrischen Bereich mit radialen Zuhaltungen versehen ist, die im Wesentlichen alle auf den Schlüsselrücken gerichtet sind.

Da ein derartiger Profilzylinderschlüssel einen relativ großen Profilquerschnitt bietet, erfolgt durch die Anordnung des erfindungsgemäßen Koppelelements auch im querschnittsgefährdeten schmalsten Bereich des Schlüsselschafts in der taillierten Zone praktisch keine bedeutende Querschnittsschwächung, auch wenn das Koppelelement für bestimmte Funktionen, die schließzylinderseitig vorgesehen werden können, gar nicht benötigt wird.

Ein zugehöriger Profilzylinder zeichnet sich dadurch aus, dass er dort, wo am Schlüsselschaft das Koppelelement mit seinen beiden Kontaktbereichen sitzt, zwei zusätzliche Zuhaltungen, in der vorliegenden Anmeldung auch Koppelzuhaltungen genannt, aufweist, die quer zu den Breitseiten des Schlüsselschafts ausgerichtet sind und, genau so wie die üblichen mechanischen Zuhaltungen in Bohrungen des Schließkerns einerseits und des Gehäuses des Profilzylinders andererseits sitzen.

Wichtig ist, dass die beiden Koppelzuhaltungen in der Schlüsseleinsteckstellung des Schließkerns so ausgerichtet sind, dass die Bohrungen zwischen Schließkern und Gehäuse miteinander fluchten und wenigstens eine der Koppelzuhaltungen die Drehbewegung des Schließkerns verbietet.

Bei einem passenden Profilzylinderschlüssel mit passendem Koppelelement werden die jeweils miteinander korrespondierenden Koppelzuhaltungen dann so ausgerichtet, dass der Schließkern, einen passenden Profilzylinderschlüssel vorausgesetzt, frei drehbar ist.

Die Koppelzuhaltungen können einzeln oder mehrfach federbeaufschlagt sein.

Um eine eindeutige Zuordnung zu erhalten, empfiehlt es sich, eine der Koppelzuhaltungen in Richtung zum Schließkern durch Feder zu beaufschlagen und die andere nicht abzufedern. Diese nicht abgefederte Zuhaltung kann auch als passive Zuhaltung bezeichnet werden. Sie richtet über das Koppelelement die federbeaufschlagte Koppelzuhaltung aus im Sinne einer Drehfreigabe des Schließkerns.

Dies kann zum Beispiel dadurch geschehen, dass die passive Koppelzuhaltung durch Drehung des Schließkerns die federbeaufschlagte Koppelzuhaltung so ausrichtet, dass die Trennebene der beiden Zuhaltungsstifte der abgefederten Zuhaltung und die außenendige Spitze der passiven Koppelzuhaltung in der Drehfläche des Schließkerns liegen.

Dabei kommt dem beweglichen Koppelelement die Funktion zu, die beiden miteinander korrespondierenden Koppelzuhaltungen gegenseitig so auszurichten, dass beide Koppelzuhaltungen die Drehbewegung des Schließkerns zusammen freigeben.

Dies erfolgt, indem das bewegliche Koppelelement seine so genannte Zutrittsberechtigungsposition einnimmt, weil die korrespondierenden Koppelzuhaltungen ihre Drehfreigabestellung nur über eine entsprechende Dimensionierung des Koppelelements erreichen können.

Ob letztlich allerdings das Koppelelement tatsächlich auch für den betreffenden Profilzylinder benötigt wird, lässt sich, wie bereits erwähnt, an dem Profilzylinderschlüssel selbst nicht ausmachen.

Wesentlich ist insoweit auch der Gedanke, dass ein derartiges System aus abgefederten und nicht abgefederten Koppelzuhaltungen erst mit einem entsprechend beweglichen Koppelelement ordnungsgemäß funktionieren kann, wobei die abgefederte Koppelzuhaltung, die genau wie die normalen Zuhaltungen in Richtung zum Schließkern unter Federvorlast steht, zum genauen Ausrichten der nicht abgefederten Koppelzuhaltung dient und umgekehrt sowie - getrieblich gesehen - das Koppelelement zur Kopplung der beiden Bewegungsmöglichkeiten der Koppelzuhaltungen dient.

Eine andere Ausführung der erfindungsgemäßen Kombination sieht vor, bei einem Profilzylinderschlüssel mit einem Koppelelement an der Schlüsselspitze innenendseitig am Gehäuse des Profilzylinders eine nicht drehbare Koppelscheibe vorzusehen, deren Kontur genau der Kontur des Koppelelements an der Schlüsselspitze entspricht, wobei das Koppelelement an der Schlüsselspitze hin- und herschwenkbar befestigt ist und sich aus diesem Grunde in einer entsprechende Ausnehmung der Koppelscheibe einpassen kann, sofern es sich um den passenden Profilzylinderschlüssel handelt.

In diesem Ausführungsbeispiel besitzt das Koppelelement ebenfalls die erfindungsgemäßen Kontaktbereiche, die dann allerdings an die Kontur der Koppelscheibe anzupassen sind und umgekehrt.

Die Kontaktbereiche dienen in jedem Falle aber auch der Ausrichtung zwischen der Einstecktiefe des Profilzylinderschlüssels und der Erzielung einer entsprechenden Drehfreigabe der üblichen Zuhaltungen, die nur über eine korrekte Einstecktiefe gewährleistet werden kann.

Andererseits kann anstelle einer innenendseitig am Gehäuse des Profilzylinders vorgesehenen Koppelscheibe auch eine entsprechende Koppelzuhaltung vorgesehen sein, die, wie oben bereits erwähnt, aus Kernstiften und Gehäusestiften aufgebaut ist.

Bei einem bevorzugten Ausführungsbeispiel des Profilzylinderschlüssels der erfindungsgemäßen Kombination liegt das Koppelelement beim Einführen des Profilzylinderschlüssels in den Schließkern des Schließzylinders innerhalb der Außenkontur des Schlüsselschafts und tritt beim Drehen des Schließkerns teilweise über die Außenkontur hervor. Der Profilzylinderschlüssel kann problemlos in den Schlüsselkanal eingeschoben werden, ohne dass das Koppelelement den Einschub blockiert. Erst nachdem der Profilzylinderschlüssel vollständig eingeschoben worden ist wird das Koppelelement ausgelenkt und tritt über die Außenkontur des Schlüsselschafts vor. Dies erfolgt aber erst dann, wenn der Schließkern geringfügig gedreht wurde, so dass der Profilzylinderschlüssel nicht mehr abgezogen werden kann. Dabei tritt das Koppelelement in seiner Zutrittsberechtigungsposition teilweise über die Außenkontur des Schlüsselschafts hervor.

Erfindungsgemäß greifen am Koppelelement zwei Koppelzuhaltungen an, wobei wenigstens eine Koppelzuhaltung einen Kernstift und einen Gehäusestift aufweist. Dabei greift der den Kernstift in den Schließkern drückende Abschnitt des Gehäusestifts in eine den Kernstift aufnehmende Ausnehmung im Schließkern ein, deren Querschnitt größer ist als der Querschnitt des Abschnitts. Insbesondere weist der Abschnitt einen kleineren Durchmesser auf, als der an ihm anliegende Kopf des Kernstifts.

Erfindungsgemäß ist eine Koppelzuhaltung in Richtung des Koppelelements federbelastet oder mittels einer Federkraft vorgespannt, wohingegen die andere Koppelzuhaltung federlos ist. Die Koppelzuhaltungen sind im Wesentlichen radial im Schließkern angeordnet.

Bei einem bevorzugten Ausführungsbeispiel ist vorgesehen, dass eine Koppelzuhaltung an ihrer vom Koppelelement abgewandten Seite einen linsenförmigen oder kugelabschnittsförmigen Kopf aufweist, der in eine diesen aufnehmende Aussparung im Profilzylindergehäuse eingreift. Der Gehäusestift ist in Richtung des Kernstifts federbelastet. Bevorzugt greifen die Koppelzuhaltungen an gegenüberliegenden Seiten des Koppelelements an diesem an. Das Koppelelement dient z.B. als Schwinge für die Koppelzuhaltungen.

Weitere Vorteile, Merkmale und Einzelheiten ergeben sich aus den Unteransprüchen sowie der nachfolgenden Beschreibung, in der unter Bezugnahme auf die Zeichnung bevorzugte Ausführungsbeispiele im Einzelnen beschrieben sind. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1:: einen Längsschnitt durch einen Profilzylinder (schematisch) mit nicht erfindungsgemäßem Profilzylinderschlüssel;
- Figur 2a:: einen Querschnitt aus einem Profilzylinder mit einer gefederten und einer ungefederten Zuhaltung an der Stelle des Koppelelements;
- Figur 2b:: einen Querschnitt gemäß Figur 2a mit teilweise eingestecktem Schlüssel;
- Figur 2c:: einen Querschnitt gemäß Figur 2a mit vollständig eingestecktem Schlüssel;
- Figur 3a:: eine Detailansicht eines Schlüsselquerschnitts mit integriertem Koppelelement und zweiseitig beaufschlagenden Koppelzuhaltungen;
- Figur 3b:: eine Detailansicht einer Schlüsselspitze mit zurückversetztem Koppelelement;
- Figur 3c:: eine Detaildarstellung der Koppelzuhaltung 28 aus Figur 3a;
- Figur 4:: einen Querschnitt durch den Profilzylinder mit eingestecktem Profilzylinderschlüssel;
- Figur 5:: den Querschnitt gemäß Figur 4 bei gedrehtem Zylinderkern; und
- Figur 6:: einen Querschnitt gemäß Figur 4 bei gedrehtem Zylinderkern jedoch unberechtigtem Schlüssel.

Sofern im Folgenden nichts anderes gesagt ist, gilt die folgende Beschreibung stets für alle Figuren. Die Figuren zeigen im wesentlichen einen Profilzylinderschlüssel 1. Ein derartiger Profilzylinderschlüssel 1 weist eine Schlüsselreide 2 auf. Von der Schlüsselreide 2 geht ein Schlüsselschaft 3 aus, der sich bis zur Schlüsselspitze 27 erstreckt. Der Schlüsselschaft 3 ist mit Ausnehmungen 4 versehen. Die Ausnehmungen 4 dienen dem Ausrichten von Zuhaltungen 5, die üblicherweise im Schließzylinder vorgesehen sind.

Hierzu bestehen die Zuhaltungen 5 aus Kernstiften 6 und Gehäusestiften 7 und sind üblicherweise über Druckfedern in Richtung zum Schließkern 13 beaufschlagt.

Sie sitzen zu diesem Zweck in Bohrungen, die einerseits im Schließkern 13 und andererseits im Gehäuse 10 des Profilzylinders 9 vorgesehen sind.

Je nach Bauweise des Profilzylinders 9 können hierzu die Bohrungen entweder im kreiszylindrischen Gehäuseteil 11 und oder im stegartigen Gehäuseteil 12 des Gehäuses 10 des Profilzylinders 9 angeordnet sein. Insoweit wird im vollen Umfang auf den Stand der Technik verwiesen. Dort sind derartige mechanische Zuhaltungen in vielen Ausführungen bekannt. Wesentlich ist, dass am Schlüsselschaft 3 ein zwischen zwei Endstellungen hin- und herbeweglich angeordnetes Koppelelement 15 sitzt. Das Koppelelement 15 weist zwei oder mehr Kontaktbereiche 17,18,19,20 auf, die in der Gebrauchsstellung des in den zugehörigen Profilzylinder 9 eingesteckten Profilzylinderschlüssel 1 von außerhalb des Schlüsselschafts 3 zugänglich und sozusagen schließzylinderseitig beaufschlagbar sind. Durch die Beaufschlagung der Kontaktbereiche wird das Koppelelement 15 im Sinne der möglichen Hin- und Herbewegungen ausgerichtet, so dass es durch die Ausrichtung in eine Zutrittsberechtigungsposition verlagert wird, in welcher die vorgesehenen Kontaktbereiche 17,18,19,20 vorbestimmte Positionen in Bezug zur Drehfläche 14 des Schließkerns 13 im Profilzylinder 9 einnehmen.

Hierzu soll der Vollständigkeit halber erwähnt werden, dass der Schließkern 13 im kreiszylindrischen Gehäuseteil 11 des Gehäuses 10 drehbar gelagert ist und entlang seiner gemeinsamen Mantelfläche mit der Innenfläche der Schließkernbohrung 35 die so genannte Drehfläche 14 bildet. Diese Drehfläche 14 wird üblicherweise von den Zuhaltungen 5 überquert und darüber hinaus auch von weiteren Koppelzuhaltungen, die im Profilzylinder 9 angeordnet sind und auf die noch eingegangen wird.

In Bezug auf den Profilzylinderschlüssel 1 ist das Koppelelement 15 an einer Drehachse 22 schwenkbeweglich gelagert. Dies bedeutet, dass das Koppelelement 15 um die Drehachse 22 hin- und herschwenkbar ist und auf diese Weise den Eindruck vermittelt, dass ein derartiger Profilzylinderschlüssel nicht einfach durch eine Kopierfräsanlage nachgearbeitet werden kann.

Lässt man darüber hinaus die Drehachse 22 parallel zur Längsrichtung 23 des Schlüsselschafts verlaufen, kann durch eine einfache Axialbohrung im Schlüsselschaft die Lagerung des Koppelelements 15 durch z.B. einen eingeschlagenen Kerbstift erfolgen.

Darüber hinaus zeigen die Figuren eine Besonderheit. Dort wird die Drehachse 22 in der Längsmitte 24, d. h. auf der Mittellinie 24 des Schlüsselschafts 3 angeordnet. Diese Maßnahme bietet die zusätzliche Möglichkeit, den Profilzylinderschlüssel 1 als Wendeschlüssel auszuführen, an welchem die vorgesehenen Ausnehmungen 4 dann auch entsprechend symmetrisch vorhanden sind.

Ein wesentlicher Gedanke der Erfindung beruht auch darauf, dass die erfinderischen Möglichkeiten des Koppelelementes dazu führen, diejenigen beaufschlagbaren Kontaktbereiche 17,18,19,20 bezüglich des Profilzylinderschlüssels und natürlich auch bezüglich des Schlüsselkanals auszuwählen, die sich jeweils gegensinnig bewegen.

Es kommt deshalb auch darauf an, die Kontaktbereiche 17, 18, 19, 20 des Koppelelements dort vorzusehen, wo bei entsprechender Beaufschlagung durch zugeordnete Koppelzuhaltungen eine Bewegung des einen Kontaktbereichs zum Schlüsselschaft hin eine Bewegung des komplementären bzw. korrespondierenden Kontaktbereichs vom Schlüsselschaft weg verursacht. In diesem Sinne sind die verschiedenen Ausführungsbeispiele der Figur 2a bis 3 zu verstehen.

Erst durch diese wechselweise Kinematik der Kontaktbereiche lassen sich nämlich die Koppelzuhaltungen entsprechend konstruieren um allein über das Koppelelement entsprechend ausgerichtet werden zu können.

Dabei kommt es nicht unbedingt darauf an, dass die jeweils korrespondierenden Kontaktbereiche auf lediglich einer einzigen Seite des Schlüsselschafts liegen, wie z. B. Figur 3a. Dort sind die Kontaktbereiche 17, 18; 19, 20; 17, 19; 18, 20 denkbar, um die wechselseitige Ausrichtung der jeweils korrespondierenden Koppelzuhaltungen zu verifizieren.

Insbesondere Figur 2a - 2c und 3a zeigen hierzu, dass die Kontaktbereiche 17,18 sowie die weiteren Kontaktbereiche 19,20 auch von beidseits des Schlüsselschafts 3 zugänglich sein können.

Wird das Koppelelement 15 im vorderen Drittel zwischen der Schlüsselspitze 27 und der Schlüsselreide 2 angeordnet, würden die entsprechenden Koppelzuhaltungen, auf die noch eingegangen wird, tief im Schlüsselkanal sitzen, so dass Manipulationsversuche deutlich erschwert werden.

Insbesondere zeigen die Figuren 2a - 2c und 3a das Zusammenwirken des erfindungsgemäßen Profilzylinderschlüssels mit einem zugehörigen Profilzylinder 9.

Ein derartiger Profilzylinder 9 weist in seinem Gehäuse 10, entweder im kreiszylindrischen Gehäuseteil 11 oder im stegartigen Gehäuseteil 12, mechanische Zuhaltungen 5 auf, die aus Kernstiften 6 und Gehäusestiften 7 bestehen.

In Figur 1 ist eine einzige derartige Zuhaltung exemplarisch gezeigt. Sie wird durch eine entsprechende Ausnehmung 4 am Schlüsselschaft so ausgerichtet, dass die Trennebene zwischen Kernstift 6 und Gehäusestift 7 genau in der Drehfläche 14 liegt, welche den Schließkern 13 umschreibt. Da alle diese Zuhaltungen von einem passenden Schlüssel so ausgerichtet werden, lässt sich der Schließkern 13 dann frei drehen. Zusätzlich sind jedoch hier im vorliegenden Fall mindestens zwei weitere Zuhaltungen vorgesehen, im vorliegenden Fall als Koppelzuhaltungen 28, 29 bezeichnet, die ebenfalls aus Kernstiften 6 und Gehäusestiften 7 bestehen. Auch die Kernstifte der Koppelzuhaltungen sitzen in Bohrungen des Schließkerns 13 und die Gehäusestifte 7 der Koppelzuhaltungen in entsprechenden Bohrungen des Gehäuses 10. In einer entsprechenden Drehstellung des Schließkerns 13 fluchten die Kern- und Gehäusestifte der Koppelzuhaltungen 28, 29 miteinander und sind auf diese Weise innerhalb der beiden Teilbohrungen längsverschieblich. Dies setzt allerdings voraus, dass über das Koppelelement 15 eine entsprechende Ausrichtung der Kern- und Gehäusestifte der Koppelzuhaltungen 28, 29 erfolgt. Zu diesem Zweck sind die Koppelzuhaltungen 28,29 einseitig (s. Figur 2a, 3a) federbeaufschlagt.

Im Falle der Figur 3a wären durch den vorgesehenen vierten Kontaktbereich 20 sogar zwei weitere Koppelzuhaltungen möglich.

Alternativ könnten aber auch die einzelnen Kontaktbereiche 17-20 entsprechend variiert werden um eine noch größere Einbruchsicherheit zu erzeugen. Es gibt z.B. bei vier Kontaktbereichen 2⁴ = 16 Variationen.

Weiterhin zeigen insbesondere Figur 2a - 2c sowie 3a eine Variante, bei welcher von den vorgesehenen Koppelzuhaltungen 28, 29 lediglich eine einzige federbeaufschlagt ist, während die andere Koppelzuhaltung 29 als passives Element ausgeführt ist, welches die federbeaufschlagte Koppelzuhaltung über das Koppelelement ausrichtet.

In einer möglichen Ausführungsform wird das Koppelelement 15 wird dabei von der federbeaufschlagten Koppelzuhaltung soweit verlagert, bis die nicht federbeaufschlagte Koppelzuhaltung 29 auf Anschlag gelaufen ist. In dieser Position weist das Koppelelement 15 dann die Zutrittsberechtigungsposition 21 auf, in welcher ein passender Profilzylinderschlüssel 1 dann auch die üblichen mechanischen Zuhaltungen 5 zum Öffnen der Tür ausgerichtet hat.

Wie aus vorausgehender Beschreibung hervorgeht, gibt es verschiedene Möglichkeiten der Anordnung eines Koppelelements am Schlüsselschaft und darüber hinaus auch verschiedene Anordnungen von Koppelzuhaltungen 28,29. Entweder sind beide Koppelzuhaltungen federbeaufschlagt und werden über das gemeinsame Koppelelement unter ihren jeweiligen Federvorlasten so ausgerichtet, dass der Schließkern gedreht werden kann oder es ist lediglich eine Koppelzuhaltung federbelastet während die andere Koppelzuhaltung durch Drehung des Schließkerns ausgerichtet wird, was allerdings voraussetzt, dass ein zutrittsberechtigter Profilzylinderschlüssel verwendet wird, der auch die üblichen mechanischen Zuhaltungen 5 ausrichtet.

Andererseits empfiehlt es sich, bei Verwendung einer abgefederten Koppelzuhaltung 28 in Verbindung mit einer passiven Koppelzuhaltung 29, lediglich die abgefederte Koppelzuhaltung 28 zweiteilig auszugestalten, wie im Falle der Figur 2a - 2c und 3a gezeigt worden ist.

In diesem Falle muss jedoch dafür gesorgt werden, dass die abgefederte Zuhaltung die Drehbewegung des Schließkerns auch dann gestattet, wenn die passive Koppelzuhaltung 29 noch nicht endgültig auf das Koppelelement 15 ausgerichtet hat.

Die Figuren 2a - 2c sowie 3a und 3c zeigen ein weiteres Ausführungsbeispiel. Zunächst einmal zeigt Figur 2a die Ausrichtung der beiden Koppelzuhaltungen 28,29 im Hinblick auf den Schlüsselkanal 40 o, Schlüsselkern 13.

Beide Koppelzuhaltungen 28,29 reichen ein kleines Stück in den Schlüsselkanal 40 hinein. Die passive Koppelzuhaltung 29 ist einstückig ausgebildet und ruht mit einer kalottenförmigen Ausstülpung 38 in einer entsprechenden Sperrmulde 39, die gehäuseseitig vorgesehen ist. Diese passive Koppelzuhaltung 29 weist nur einen Kernstift 6 auf, keinen Gehäusestift. Dem gegenüber ist die abgefederte Koppelzuhaltung 28 zweiteilig aufgebaut und weist einen Kernstift 6 sowie einen Gehäusestift 7 auf.

Eine Druckfeder 8 drückt Kernstift und Gehäusestift nach innen in Richtung zum Schlüsselkanal 13, wo die Spitze des Kernstiftes ein Stück weit in den Schlüsselkanal 13 hinein ragt. Es ist ersichtlich, dass allein die Koppelzuhaltungen 28, 29 ein Verdrehen des Schließkerns 13 verhindern, weil einerseits die passive Koppelzuhaltung 29 mit ihrer Kalotte 38 in der Sperrmulde sitzt und andererseits der Gehäusestift 7 der abgefederten Koppelzuhaltung 28 die Drehebene 14 überschreitet.

Wird nun, wie in Figur 2b gezeigt, ein Schließzylinderschlüssel eingesteckt, der über ein entsprechendes Koppelelement 15 verfügt, so nähert sich dieses Koppelelement mit fortschreitender Einstecktiefe den Koppelzuhaltungen 28,29 an, so dass es bei einer vorbestimmten Einstecktiefe auf die Spitze der passiven Koppelzuhaltung 29 trifft. Da diese passive Koppelzuhaltung nicht ausweichen kann, weil sie mit Ihrer kalottenartigen Ausstülpung 38 in der Sperrmulde 39 sitzt, wird mit weiterem Einstecken des Profilzylinderschlüssels in den Schlüsselkanal 13 die Koppelzuhaltung 15 im Uhrzeigersinn verlagert in Richtung zu der abgefederten Koppelzuhaltung 28 auf der rechten Seite. Ist die notwendige Einstecktiefe erreicht, liegt das Koppelelement 15 in derselben Radialebene wie die Koppelzuhaltungen 28,29, wobei jedoch die passive Koppelzuhaltung 29 gegen das schwenkbewegliche Koppelelement 15 liegt, welches seinerseits gegen die nach innen gewandte Spitze des Kernstifts 6 der abgefederten Koppelzuhaltung 28 anliegt.

Der Kernstift 6 seinerseits drückt mit seiner nach außen gerichteten Fläche gegen den Kopf des Gehäusestifts 7, der seinerseits von der Druckfeder 8 in Richtung zum Schlüsselkanal 13 gedrückt wird. Es entsteht auf diese Weise ein aus vier Einzelteilen bestehendes System. Die passive Koppelzuhaltung 29 ist radial nach innen beweglich, das Koppelelement 15 ist im Uhrzeigersinn schwenkbeweglich, die abgefederte Koppelzuhaltung 28 ist radial nach außen beweglich.

Um den Schließkern 13 dann frei drehen zu können, bedarf es aber einer Teildrehung, um die kalottenartige Ausstülpung 38 aus ihrer Sperrmulde 39 herauszuheben, während gleichzeitig der Schließkern 13 noch nicht völlig frei drehbar sein darf.

Zu diesem Zweck ist der Kopf des Gehäusestiftes 7 der abgefederten Koppelzuhaltung 28 im Durchmesser kleiner als die miteinander fluchtenden Teilbohrungen im Gehäuse 10 einerseits und im Schließkern 13 andererseits. Es bildet sich sozusagen am Kopf des Gehäusestifts die Durchmesserstufe 50. Der Schließkern 13 vermag sich also bezüglich der abgefederten Koppelzuhaltung 28 soweit zu verdrehen, bis er mit seiner Bohrungswand am durchmesserkleineren Kopf des Gehäusestiftes der abgefederten Koppelzuhaltung 28 anstößt.

Zu diesem Zeitpunkt muss allerdings die passive Koppelzuhaltung 29 soweit aus der Sperrmulde 39 im Gehäuse herausgehoben worden sein, dass dann die gemeinsame Kontaktfläche zwischen Gehäusestift 7 und Kernstift 6 der abgefederten Koppelzuhaltung 28 in der gemeinsamen Drehfläche 14 liegt. Dieser Fall ist in Figur 2c gezeigt.

Man kann nachvollziehen, dass die passive Koppelzuhaltung mit dem Zentralbereich ihrer kalottenartigen Ausstülpung auf dem Innenumfang des Gehäuses gleiten wird, wobei sie dann das Koppelelement 15 um das Maß A im Uhrzeigersinn verdreht hat, was letztlich dem Bewegungsbereich 16 entspricht.

Dieses Maß entspricht unter Berücksichtigung der Übersetzungsverhältnisse dem Maß A', welches dem Abstand zwischen der gemeinsamen Kontaktfläche von Kernstift 6 und Gehäusestift 7 zur Drehfläche 14 entspricht.

Auf diese Weise läst sich also, wie aus den Figuren 2a - 2c hervorgeht, der Kern 13 des Schließzylinders unter der Voraussetzung einer passenden Kombination von Ausnehmungen 4 drehen, jedoch nur soweit, dass dann die Funktion von Koppelelement 15 und Koppelzuhaltungen 28,29 benötigt wird (sofern vorhanden) um den Schließkern 13 weiterdrehen zu können.

Dabei ist es insbesondere die Durchmesserstufe 50, die in diesem Ausführungsbeispiel eine Drehbewegung des Schließkerns 13 ermöglicht, um am Ende dieses Bewegungsspielraums das Ausschlusskriterium eines auf die Koppelzuhaltungen 28,29 abgestimmten Koppelelements 15 abzufragen.

Diese Abfrage geschieht hier mechanisch durch die entsprechenden Kontaktbereiche 17,18,19,20, sofern die Koppelzuhaltungen 28 und 29 vorgesehen sind.

Ergänzend hierzu zeigt die Figur 3b eine Weiterbildung der Erfindung, bei welcher neben dem Koppelelement 15 eine Längsnut 37 vorgesehen ist, die sich über die Länge des Schlüsselschafts gesehen unter Bildung eines Kurvenprofils erstreckt.

Da die Längsnut nur über spanabhebende Verfahren erzeugt werden kann, ist das einfache Kopieren der Längsnut nicht ohne weiteres möglich.

Weiterhin weist die Längsnut 37 spitzenseitig am Profilzylinderschlüssel einen Einlauftrichter auf, welcher den zusätzlichen Eindruck erweckt, dass in dieser Längsnut ein schließzylinderseitig vorgesehenes Sperrelement eintauchen kann/soll.

Der wesentliche Vorteil der Erfindung beruht darauf, dass einerseits nicht zuverlässig beurteilt werden kann, ob das Koppelelement 15 für einen zu schließenden Profilzylinder überhaupt benötigt wird, da das Koppelelement hierüber keine eindeutige Aussage zulässt, andererseits aber das Koppelelement nicht einfach durch einen Profilfräsverfahren nachgearbeitet werden kann, weil die exakte Zutrittsberechtigungsposition 21 des Koppelelements 15 in der Einsteckposition des Profilzylinderschlüssels 1 nicht ohne detaillierte Kenntnisse über die Konstruktion des Profilzylinders 9 erkennbar ist.

Die Figuren 4 bis 6 zeigen einen Querschnitt durch den Profilzylinder 9 mit eingestecktem Profilzylinderschlüssel 1, wobei in der Figur 6 ein unberechtigter Profilzylinderschlüssel 1' eingesteckt ist. Der berechtigte Profilzylinderschlüssel 1 ist mit dem Koppelelement 15 bestückt, welches bei nur eingestecktem Profilzylinderschlüssel 1 (Figur 4) vollständig innerhalb der Kontur des Profilzylinderschlüssels 1 liegt. Nimmt der Schließkern 13 eine Drehlage ein, wie in der Figur 5 gezeigt, dann tritt das Koppelelement 15 zumindest abschnittsweise über die Kontur des Profilzylinderschlüssels 1 hervor. Dies wird dadurch bewirkt, dass die zweite Koppelzuhaltung 29 durch das Drehen des Schließkerns 13 radial in den Schließkern 13 eingedrückt wird und dadurch das Koppelelement 15 um die Drehachse 22 dreht, so dass Bereiche des Koppelelements 15 über die Kontur des Profilzylinderschlüssels 1 hervortreten. Dadurch wird aber auch die erste Koppelzuhaltung 28 radial nach außen gedrückt, so dass der gefederte Gehäusestift 7 nicht mehr in den Schließkern 13 eingreift. Der Schließkern 13 ist frei drehbar.

Bei einem unberechtigter Profilzylinderschlüssel 1' (Figur 6) fehlt das Koppelelement 15 oder der unberechtigter Profilzylinderschlüssel 1' weist ein falsches Koppelelement 15 auf. Dies führt dazu, dass die Koppelzuhaltung 28 nicht oder nicht korrekt betätigt wird. Auf jeden Fall wird der Gehäusestift 7 nicht so weit aus dem Schließkern 13 ausgeschoben, dass er nicht mehr in diesen eingreift. Der Schließkern 13 lässt sich nicht drehen, obwohl alle anderen Zuhaltungen 5 die korrekte Position einnehmen.

## Patentansprüche

1. Kombination aus einem Profilzylinder mit zugehörigem Profilzylinderschlüssel (1) mit einer Schlüsselreide (2) und mit einem von der Schlüsselreide (2) ausgehenden Schlüsselschaft (3), und mit einem am Schlüsselschaft hin- und herbeweglich angeordneten Koppelelement (15), welches in der Gebrauchsstellung des in den zugehörigen Profilzylinder (9) eingesteckten Profilzylinderschlüssels (1) zwei schließzylinderseitig von außerhalb des Schlüsselschafts (3) zugängliche und im Sinne der Hin- und Herbewegungen des Koppelelements (15) beaufschlagbare Kontaktbereiche (17,18) aufweist, wobei das Koppelelement (15) innerhalb seines Bewegungsbereichs (16) der Hin- und Herbewegungen mindestens eine Zutrittsberechtigungsposition aufweist, die durch vorbestimmte Positionen der Kontaktbereiche (17,18) zu der Drehfläche (14) des Schließkerns (13) im Profilzylinder (9) definiert ist, und einem zugehörigen Profilzylinder (9), der mindestens zwei Koppelzuhaltungen (28, 29) aufweist, von denen wenigstens eine einen Kernstift (6) und einen Gehäusestift (7) aufweist, wobei Kern- und Gehäusestift in Bohrungen des Schließkerns (13) einerseits und des Gehäuses (10) des Profilzylinders (9) andererseits sitzen die quer zu den Breitseiten (32) des eingesteckten Schlüsselschafts (3) verlaufen sowie in der Schlüsseleinsteckstellung des Schließkerns (3) miteinander fluchten und wobei Kernstift und Gehäusestift in der Zutrittsberechtigungsposition (21) des Profilzylinderschlüssels (1) mit ihrer jeweiligen Trennebene zwischen Kernstift und Gehäusestift in der Drehfläche (14) des Schließkerns (13) im Profilzylinder (9) liegen, wobei das Koppelement (15) an einer Drehachse (22) schwenkbeweglich gelagert ist, die parallel zur Längsrichtung (23) des Schlüsselschafts (3) verläuft und wobei am Koppelelement (15) die beiden Koppelzuhaltungen (28, 29) angreifen, **dadurch gekennzeichnet, dass** eine der beiden Koppelzuhaltungen (28, 29) in Richtung des Schließkerns (3) durch eine Feder beaufschlagt und die andere nicht abgefedert ist, dass der den Kernstift (6) in den Schließkern (13) drückende Abschnitt des Gehäusestifts (7) in eine den Kernstift (6) aufnehmende Ausnehmung im Schließkern (13) eingreift, deren Querschnitt größer ist als der Querschnitt des Abschnitts des Gehäusestifts (7), und der Abschnitt des Gehäusestifts (7) einen kleineren Durchmesser aufweist, als der an ihm anliegende Kopf des Kernstifts (6).

2. Kombination nach Anspruch 1, **dadurch gekennzeichnet, dass** das Koppelelement (15) beidseits des Schlüsselschafts (3) vorgesehene Kontaktbereiche (17-19;18-20) aufweist.

3. Kombination nach einem der vorhergehenden Ansprüche, **dadurch gekennzeichnet, dass** das Koppelelement (15)
- zwischen der Schlüsselspitze (27) und der Schlüsselreide (2) angeordnet ist, und insbesondere von der Schlüsselspitze (27) aus gesehen im vorderen Drittel der Schlüsselreide (2) angeordnet ist; oder
- an der Schlüsselspitze (27) angeordnet ist und die Schlüsselspitze (27) bildet, und insbesondere den Anfang einer Längsnut (37) aufweist, die sich über die Ansatzstelle des Koppelelements am Schlüsselschaft hinweg in den Schlüsselschaft fortsetzt" wobei insbesondere die Längsnut (37) am Koppelelement (15) mit einem Einlauftrichter beginnt.

4. Kombination nach einem der vorhergehenden Ansprüche, **dadurch gekennzeichnet, dass** das Koppelelement (15) beim Einführen des Profilzylinderschlüssels (1) in den Schließkern (13) innerhalb der Außenkontur des Schlüsselschafts (3) liegt und beim Drehen des Schließkerns (13) teilweise über die Außenkontur hervortritt.

5. Kombination nach einem der vorhergehenden Ansprüche, **dadurch gekennzeichnet, dass** das Koppelelement (15) in seiner Zutrittsberechtigungsposition teilweise über die Außenkontur des Schlüsselschafts (3) hervortritt.

6. Kombination nach einem der vorhergehenden Ansprüche, **dadurch gekennzeichnet, dass** die Koppelzuhaltungen (28, 29) im Wesentlichen radial im Schließkern (13) angeordnet sind.

7. Kombination nach einem der vorhergehenden Ansprüche, **dadurch gekennzeichnet, dass** eine Koppelzuhaltung (29) an ihrer vom Koppelelement (15) abgewandten Seite einen linsenförmigen oder kugelabschnittsförmigen Kopf (38) aufweist, der in eine diesen aufnehmende Aussparung (39) im Profilzylindergehäuse (11) eingreift.

8. Kombination nach einem der vorhergehenden Ansprüche, **dadurch gekennzeichnet, dass** der Gehäusestift (7) in Richtung des Kernstifts (6) federbelastet ist.

9. Kombination nach einem der vorhergehenden Ansprüche, **dadurch gekennzeichnet, dass** die Koppelzuhaltungen (28, 29) an gegenüberliegenden Seiten des Koppelelements (15) an diesem angreifen.

10. Kombination nach einem der vorhergehenden Ansprüche, **dadurch gekennzeichnet, dass** das Koppelelement (15) als Schwinge für die Koppelzuhaltungen (28, 29) dient.

11. Kombination nach einem der vorhergehenden Ansprüche, **dadurch gekennzeichnet, dass** Ausnehmungen (4) am Schlüsselschaft (3) zum Ausrichten von schließzylinderseitig vorgesehenen Zuhaltungen (5), bestehend aus Kernstiften (6) und Gehäusestiften (7) vorgesehen sind.

12. Kombination nach einem der vorhergehenden Ansprüche, **dadurch gekennzeichnet, dass** die andere Koppelzuhaltung (29;28) mit ihrem vom Schließkern abgewandten Ende in einer Sperrmulde (39) des Gehäuses sitzt sowie in der Zutrittsberechtigungsposition (21) des Profilzylinderschlüssels (1) über das Koppelelement die federbeaufschlagten Koppelzuhaltung (28;29) in Freigabestellung verlagert.

13. Kombination nach einem der vorhergehenden Ansprüche, **dadurch gekennzeichnet, dass** der Profilzylinderschlüssel und der Schlüsselkanal jeweils einen 8-förmigen Querschnitt mit verbreitertem Taillenbereich aufweisen und dass die schließzylinderseitigen Zuhaltungen (5) und die schlüsselseitigen Ausnehmungen (4) radial zum Schlüsselrücken gerichtet im kreiszylindrischen Teil des Profilzylinders liegen.

14. Kombination nach einem der einem der vorhergehenden Ansprüche, **dadurch gekennzeichnet, dass** schließzylinderseitig Zuhaltungen (5) vorgesehenen sind, die aus Kernstiften (6) und Gehäusestiften (7) bestehen und durch die Ausnehmungen (4) am Schlüsselschaft (3) ausrichtbar sind.

## Claims

1. Combination of a profile cylinder with associated profile cylinder key (1) with a key bow (2) and with a key shaft (3) starting from the key bow (2), and with a coupling element (15) which is arranged so that it can be moved back and forth on a key shaft, and which, in the position of use of the profile cylinder key (1) inserted in the associated profile cylinder (9), comprises two contact areas (17, 18) on the locking cylinder side, which are accessible from the outside of the key shaft (3), and which can be acted on in the sense of the back and forth movements of the coupling element (15), wherein the coupling element (15) comprises, within the movement area (16) of the back and forth movements, at least one access authorization position, which is defined by predetermined positions of the contact areas (17, 18) with respect to the rotation surface (14) of the locking core (13) in the profile cylinder (9), and an associated profile cylinder (9) which comprises at least two coupling tumblers (28, 29) of which at least one comprises a core pin (6) and a housing pin (7), wherein the core pin and the housing pin fit in bores of the locking core (13), on the one hand, and of the housing (10) of the profile cylinder (9), on the other hand, which extend transversely to the broad sides (32) of the inserted key shaft (3) and which are aligned with one another in the key insertion position of the locking core (3), and wherein the core pin and the housing pin, in the access authorization position (21) of the profile cylinder key (1), lie with their respective separation surface between the core pin and the housing pin in the rotation surface (14) of the locking core (13) in the profile cylinder (9), wherein the coupling element (15) is mounted swivelably on a rotation axle (22) which extends parallel to the longitudinal direction (23) of the key shaft (3), and wherein, on the coupling element (15), the two coupling tumblers (28, 29) engage, **characterized in that** one of the two coupling tumblers (28, 29) is acted on by a spring in the direction of the locking core (3), and the other one is not spring-loaded, **in that** the segment of the housing pin (7) pushing the core pin (6) into the locking core (13) engages in a recess in the locking core (13) that receives the core pin (6), the cross section of which is greater than the cross section of the segment of the housing pin (7), and the segment of the housing pin (7) has a smaller diameter than the head of the core pin (6) adjoining it.

2. Combination according to claim 1, **characterized in that** the coupling element (15) comprises contact areas (17-19; 18-20) provided on the two sides of the key shaft (3).

3. Combination according to any one of the preceding claims, **characterized in that** the coupling element (15)
- is arranged between the key tip (27) and the key bow (2), and, in particular, viewed from the key tip (27), in the front third of the key bow (2); or
- it is arranged on the key tip (27) and forms the key tip (27), and, in particular, it comprises the start of a longitudinal groove (37) which continues beyond the contact point of the coupling element on the key shaft into the key shaft, wherein, in particular, the longitudinal groove (37) on the coupling element (15) starts with an intake guide.

4. Combination according to any one of the preceding claims, **characterized in that**, when the profile cylinder key (1) is introduced into the locking core (13), the coupling element (15) lies within the outer contour of the key shaft (3), and when the locking core (13) is turned, it protrudes partially beyond the outer contour.

5. Combination according to any one of the preceding claims, **characterized in that**, in its access authorization position, the coupling element (15) protrudes partially beyond the outer contour of the key shaft (3).

6. Combination according to any one of the preceding claims, **characterized in that** the coupling tumblers (28, 29) are arranged substantially radially in the locking core (13).

7. Combination according to any one of the preceding claims, **characterized in that** one coupling tumbler (29) comprises, on its side facing away from the coupling element (15), a lens-shaped or spherical segment-shaped head (38) which engages in a recess (39) which receives said head in the profile cylinder housing (11).

8. Combination according to any one of the preceding claims, **characterized in that** the housing pin (7) is spring-loaded in the direction of the core pin (6).

9. Combination according to any one of the preceding claims, **characterized in that** the coupling tumblers (28, 29) engage on opposite sides of the coupling element (15) with said coupling element.

10. Combination according to any one of the preceding claims, **characterized in that** the coupling element (15) is used as a linkage for the coupling tumblers (28, 29).

11. Combination according to any one of the preceding claims, **characterized in that** recesses (4) are provided on the key shaft (3) for the alignment of tumblers (5) provided on the locking cylinder side and consisting of core pins (6) and housing pins (7).

12. Combination according to any one of the preceding claims, **characterized in that** the other coupling tumbler (29; 28) sits with its end facing away from the locking core in a stop depression (39) of the housing and, in the access authorization position (21) of the profile cylinder key (1), it moves, via the coupling element, the spring-loaded coupling tumbler (28; 29) into release position.

13. Combination according to any one of the preceding claims, **characterized in that** the profile cylinder key and the key channel each have a figure-8-shaped cross section with broadened waist area, and **in that** the tumblers (5) on the locking cylinder side and the recesses (4) on the key side lie in the circular cylindrical portion of the profile cylinder, oriented radially with respect to the key back.

14. Combination according to any one of the preceding claims, **characterized in that** tumblers (5) are provided on the locking cylinder side and consist of core pins (6) and housing pins (7), and can be aligned through the recesses (4) on the key shaft (3).

## Revendications

1. Combinaison d'un cylindre profilé et d'une clé de cylindre profilé associée (1) avec une poignée de clé (2) et un panneton de clé (3) émergeant de la poignée de clé (2), et avec un élément de couplage (15) agencé pouvant être déplacé en va-et-vient sur le panneton, qui présente, dans la position d'utilisation de la clé de cylindre profilé (1) insérée dans le cylindre profilé associé (9), deux zones de contact (17, 18) côté cylindre de serrure accessibles depuis l'extérieur du panneton de clé (3), et pouvant être chargées dans le sens du déplacement en va-et-vient de l'élément de couplage (15), dans laquelle l'élément de couplage (15) possède au moins une position d'autorisation d'accès dans sa zone de déplacement (16) du déplacement en va-et-vient, qui est définie à travers des positions prédéterminées des zones de contact (17, 18) par rapport à la surface de rotation (14) du coeur de serrure (13) dans le cylindre profilé (9), et un cylindre profilé associé (9), qui présente au moins deux goupilles de couplage (28, 29), dont au moins une présente une goupille de coeur (6) et une goupille de boîtier (7), dans laquelle la goupille de coeur et la goupille de boîtier se placent d'une part dans des alésages du coeur de serrure (13), et d'autre part du boîtier (10) du cylindre profilé (9), s'étendant transversalement par rapport aux côtés de largeur (32) du panneton de clé (3) inséré, et alignées les unes avec les autres dans la position d'insertion de clé du coeur de serrure (3), et dans laquelle la goupille de coeur et la goupille de boîtier, dans la position d'autorisation d'accès (21) de la clé de cylindre profilé (1), s'étendent avec leur plan de séparation respectif entre la goupille de coeur et la goupille de boîtier dans la surface de rotation (14) du coeur de serrure (13) dans le cylindre profilé (9), dans lequel l'élément de couplage (15) est monté de façon à pouvoir tourner sur un axe de rotation (22), qui s'étend parallèle à la direction longitudinale (23) du panneton de clé (3), et dans laquelle les deux goupilles de couplage (28, 29) viennent en prise avec l'élément de couplage (15), **caractérisée en ce que** l'une des deux goupilles de couplage (28, 29) est chargée par un ressort dans la direction du coeur de serrure (3), et l'autre n'est pas chargée par ressort, **en ce que** la section de la goupille de boîtier (7) poussant la goupille de coeur (6) dans le coeur de serrure (13) vient en prise avec un évidement de réception de la goupille de coeur (6) dans le coeur de serrure (3), dont la section transversale est plus grande que la section transversale de la section de la goupille de boîtier (7), et la section de la goupille de boîtier (7) présente un diamètre inférieur à la tête de la goupille de coeur (6) qui lui est appliquée.

2. Combinaison selon la revendication 1, **caractérisée en ce que** l'élément de couplage (15) présente des zones de contact (17-19; 18-20) prévues des deux côtés du panneton (3) .

3. Combinaison selon l'une quelconque des revendications précédentes, **caractérisée en ce que** l'élément de couplage (15)
- est agencé entre la pointe de clé (27) et la poignée de clé (2), et en particulier, vu de la pointe de clé (27), est agencé dans le tiers avant de la poignée de clé (2) ; ou
- est agencé au niveau de la pointe de clé (27) et forme la pointe de clé (27), et présente en particulier le début d'une rainure longitudinale (37), qui se poursuit à travers l'emplacement de l'élément de couplage (15) au niveau du panneton loin dans le panneton, dans laquelle en particulier la rainure longitudinale (37) commence sur l'élément de couplage (15) avec un entonnoir d'entrée.

4. Combinaison selon l'une quelconque des revendications précédentes, **caractérisée en ce que** l'élément de couplage (15), lors de l'insertion de la clé de cylindre profilé (1) dans le coeur de serrure (3), se trouve à l'intérieur du contour extérieur du panneton (3), et sort partiellement du contour extérieur lors d'une rotation du coeur de serrure (13).

5. Combinaison selon l'une quelconque des revendications précédentes, **caractérisée en ce que** l'élément de couplage (15) sort partiellement du contour extérieur du panneton (3) dans sa position d'autorisation d'entrée.

6. Combinaison selon l'une quelconque des revendications précédentes, **caractérisée en ce que** les goupilles de couplage (28, 29), sont agencées sensiblement radialement dans le coeur de serrure (13).

7. Combinaison selon l'une quelconque des revendications précédentes, **caractérisée en ce qu'**une goupille de couplage (29) présente, au niveau de son côté opposé à l'élément de couplage (15), une tête (38) en forme de lentille ou en forme de segment de sphère, qui vient en prise dans un évidement (39) destiné à sa réception dans le boîtier de cylindre profilé (11).

8. Combinaison selon l'une quelconque des revendications précédentes, **caractérisée en ce que** la goupille de boîtier (7) est chargée par ressort dans la direction de la goupille de coeur (6).

9. Combinaison selon l'une quelconque des revendications précédentes, **caractérisée en ce que** les goupilles de couplage (28, 29), viennent en prise avec l'élément de couplage (15) sur des côtés opposés de celui-ci.

10. Combinaison selon l'une quelconque des revendications précédentes, **caractérisée en ce que** l'élément de couplage (15) est utilisé en tant que bras oscillant pour les goupilles de couplage (28, 29).

11. Combinaison selon l'une quelconque des revendications précédentes, **caractérisée en ce que** des évidements (4) sont prévus sur le panneton (3) pour aligner des goupilles (5) prévues côté cylindre de serrure, comprenant des goupilles de coeur (6) et des goupilles de boîtier (7).

12. Combinaison selon l'une quelconque des revendications précédentes, **caractérisée en ce que** l'autre goupille de couplage (29 ; 28), par son extrémité opposée au coeur de serrure, est située dans une cavité d'arrêt (39) du boîtier, et dans la position d'autorisation d'accès (21) de la clé de cylindre profilé (1), déplace la goupille de couplage chargée par ressort (28 ; 29), par l'élément de couplage, dans la position de libération.

13. Combinaison selon l'une quelconque des revendications précédentes, **caractérisée en ce que** la clé de cylindre profilé et le passage de clé présentent chacun une section transversale en forme de 8 avec une zone de ceinture évasée, et **en ce que** les goupilles côté cylindre de serrure (5) et les évidements côté clé (4) s'étendent orientés radialement par rapport au dos de la clé dans la partie cylindrique circulaire du cylindre profilé.

14. Combinaison selon l'une quelconque des revendications précédentes, **caractérisées en ce que** des goupilles côté cylindre de serrure (5) sont prévues, qui se composent de goupilles de coeur (6) et de goupilles de boîtier (7), et sont orientées par l'intermédaire des évidements (4) sur le panneton (3).
